# EUROPÄISCHE PATENTSCHRIFT

(11) **EP 3 608 234 B1**
(45) Veröffentlichungstag und Bekanntmachung des Hinweises auf die Patenterteilung: **28.04.2021**
(21) Anmeldenummer: 19178426.3
(22) Anmeldetag: 05.06.2019
(51) Int. Cl.: B65B 7/16, B65B 43/46, B65B 31/02

(54) **VERFAHREN ZUM BETRIEB EINER SCHALENVERSCHLIESSMASCHINE**
METHOD FOR OPERATING A TRAYSEALER
PROCÉDÉ DE FONCTIONNEMENT D'UNE OPERCULEUSE

(30) Priorität: 07.08.2018 DE 102018213213
(43) Veröffentlichungstag der Anmeldung: 12.02.2020
(73) Patentinhaber: MULTIVAC Sepp Haggenmüller SE & Co. KG, 87787 Wolfertschwenden (DE)
(72) Erfinder: ICKERT, Lars, 87437 Kempten (DE)
(74) Vertreter: Grünecker Patent- und Rechtsanwälte PartG mbB

(56) Entgegenhaltungen:
- EP-A1- 2 141 095
- EP-A1- 2 557 042
- EP-A1- 3 070 012
- DE-A1-102009 049 179
- US-A1- 2016 068 288

## Beschreibung

Die vorliegende Erfindung betrifft ein Verfahren zum Betrieb einer Schalenverschließmaschine. Eine Schalenverschließmaschine, auch Traysealer genannt, dient zum luftdichten Versiegeln einer Verpackungsschale, in welche ein Produkt eingelegt ist, mit einer Oberfolie. Dies geschieht in einer Siegelwerkzeugkammer, welche ein Siegelwerkzeugoberteil und ein Siegelwerkzeugunterteil umfasst und vakuumdicht verschließbar ist. Vor dem Versiegeln wird üblicherweise der Raum um das Produkt evakuiert oder mit einer Schutzatmosphäre befüllt, um das Produkt länger haltbar zu machen. Das Siegelwerkzeugunterteil ist auf und ab bewegbar, so dass die offenen Verpackungsschalen in die Siegelwerkzeugkammer eingelegt und nach dem Versiegeln wieder entnommen werden können. Zum Einlegen und Entnehmen der Verpackungsschalen wird ein Greifer verwendet, welcher eine oder mehrere Verpackungsschalen gleichzeitig greift und sie von einem Zuförderband in die Siegelwerkzeugkammer bewegt. Ebenso befördert der Greifer die verschlossenen Verpackungsschalen von der Siegelwerkzeugkammer auf eine Ablage, wie beispielsweise ein Abförderband. Eine derartige Schalenverschließmaschine ist aus der EP 2141095 B1 bekannt. In der hier zugrundeliegenden Variante einer Schalenverschließmaschine sind zusätzlich Stützteller an dem Siegelwerkzeugunterteil angeordnet, auf welche die Verpackungsschalen von dem Greifer abgelegt werden. Die Stützteller sind vertikal verschiebbar, um die Verpackungsschalen korrekt zu positionieren, um eine Siegelnaht auszubilden. Dazu wird bei geschlossener Siegelwerkzeugkammer eine im Siegelwerkzeugoberteil angeordnete Siegelplatte nach unten auf die Oberfolie und einen Verpackungsschalenrand gedrückt, um beide miteinander zu versiegeln, also dauerhaft und stabil zu verbinden. Die Siegelplatte kann zusätzlich beheizt sein, um eine besonders stabile Siegelnaht auszubilden.

Aus der US 2016/068288 A1 ist eine weitere Schalenverschließmaschine bekannt, bei welcher mittels einer Transfereinrichtung zu versiegelnde Unterschalen von einem Förderband auf einen Stützteller einer Siegelwerkzeugkammer transferiert werden. Die Siegelwerkzeugkammer umfasst ein bewegliches Siegelwerkzeugunterteil, sodass die Siegelwerkzeugkammer verschlossen werden kann.

Aufgabe der vorliegenden Erfindung ist es, den Betrieb einer Schalenverschließmaschine effizienter und prozesssicherer zu gestalten.

Die Aufgabe wird gelöst durch ein Verfahren zum Betrieb einer Schalenverschließmaschine gemäß Anspruch 1. Vorteilhafte Weiterbildungen der Erfindung sind in den Unteransprüchen angegeben.

Nachdem zunächst die Verpackungsschale mit einem darin befindlichen Produkt in den Bereich eines Greifers und einer Siegelwerkzeugkammer gebracht wurde, was üblicherweise mittels eines Zuförderbands geschieht, umfasst ein erfindungsgemäßes Verfahren zum Betrieb einer Schalenverschließmaschine, insbesondere eines Traysealers, folgende Verfahrensschritte:
Der Greifer greift die Verpackungsschale, welche insbesondere ein Tray ist, und bewegt sie in einen Innenraum der geöffneten Siegelwerkzeugkammer.

In dem Bereich des Innenraums der geöffneten Siegelwerkzeugkammer, welche ein Siegelwerkzeugoberteil und ein Siegelwerkzeugunterteil umfasst, wird die Verpackungsschale auf einem Stützteller abgelegt. Dabei ist die Auflagefläche des Stütztellers üblicherweise eben mit der Transportfläche des Zuförderbands ausgerichtet.

Anschließend wird die Verpackungsschale mit der Oberfolie versiegelt, indem im Bereich des Verpackungsschalenrands in bekannter Weise eine luftdichte Siegelnaht ausgebildet wird. Zusätzlich kann die Oberfolie nach dem Versiegeln geschnitten werden.

Der Greifer greift die Verpackungsschale und bewegt sie nach außerhalb der Siegelwerkzeugkammer.

Der Greifer legt die Verpackungsschale sodann abseits des Stütztellers und der Siegelwerkzeugkammer ab, beispielsweise auf einem Abförderband.

Das erfindungsgemäße Verfahren weist desweiteren, als Alternativen oder in Kombination, die Gruppen A) und B) von Verfahrensschritten auf:
A) Nach dem Ablegen der Verpackungsschale auf dem Stützteller wird der Stützteller und die darauf befindliche Verpackungsschale angehoben sowie der Greifer zumindest phasenweise gleichzeitig aus dem Bereich des Innenraums der Siegelwerkzeugkammer herausgefahren.
   Befindet sich der Greifer in einer Position, in der er eine Bewegung des Siegelwerkzeugunterteils nicht mehr stört, so wird das Siegelwerkzeugunterteil bis zum Kontakt mit dem Siegelwerkzeugoberteil angehoben, um die Siegelwerkzeugkammer zu schließen. Dabei vollzieht der Stützteller zumindest phasenweise gleichzeitig eine relativ langsamere Aufwärtsbewegung als das Siegelwerkzeugunterteil und fährt somit in das Siegelwerkzeugunterteil ein. Diese Einfahrbewegung des Stütztellers geschieht üblicherweise so lange, bis ein seitlicher Rand der Verpackungsschale auf einer an dem Siegelwerkzeugunterteil angeordneten Randauflage aufliegt. Beim Schließen der Siegelwerkzeugkammer wird in der Regel eine Oberfolie, die zum Verschließen der Verpackungsschale dient, allseitig zwischen Siegelwerkzeugunterteil und Siegelwerkzeugoberteil geklemmt. Somit kann der Bereich unterhalb der Oberfolie, und damit der Innenraum der dann verschlossenen Verpackungsschale, evakuiert und/oder mit einem Schutzgas befüllt werden.
B) Zusätzlich oder alternativ zu den Verfahrensschritten A) folgt nach dem Versiegeln der Verpackungsschale folgender Verfahrensschritt:
   Absenken des Siegelwerkzeugunterteils und damit Öffnen der Siegelwerkzeugkammer, wobei zumindest phasenweise gleichzeitig der Stützteller eine relativ langsamere Abwärtsbewegung als das Siegelwerkzeugunterteil vollzieht und somit aus dem Siegelwerkzeugunterteil ausgefahren wird.

Das beschriebene Verfahren weist beim Beladungsvorgang der Siegelwerkzeugkammer mit der Verpackungsschale durch den Greifer signifikante Vorteile gegenüber den bislang bekannten vergleichbaren Verfahren auf. Obwohl das Siegelwerkzeugunterteil durch geeignete Antriebe bisher bereits mit hohen Geschwindigkeiten nach oben hätte bewegt werden können, wurde dies und damit eine Verringerung der Taktzeit durch die störende Anwesenheit des Greifers zwischen Siegelwerkzeugunterteil und Siegelwerkzeugoberteil verhindert. Durch den neuen Verfahrensschritt gemäß Variante A), bei welchem der Stützteller bereits während des Herausfahrens des Greifers aus der noch geöffneten Siegelwerkzeugkammer nach oben bewegt wird, verringert sich nun die Taktzeit, da damit die Aufwärtsbewegung der Verpackungsschale bereits stattfinden kann, wenn der Greifer noch nicht vollständig aus der Siegelwerkzeugkammer heraus bewegt ist. Ist dies jedoch geschehen, so kann das Siegelwerkzeugunterteil mit einer entsprechend höheren Geschwindigkeit, wie oben beschrieben, nachfolgen. Bislang war die Geschwindigkeit der Aufwärtsbewegung limitiert, da mit hohen Geschwindigkeiten auch hohe positive und negative Beschleunigungen einhergehen, die sich je nach Inhalt der Verpackungsschale nachteilig auswirken. Ein abruptes Beschleunigen und Abbremsen der Verpackungsschale kann beispielsweise ein Herausschleudern des Produkts aus der Verpackungsschale zur Folge haben. Dass das Anheben des Stütztellers bereits vor dem Anheben des Siegelwerkzeugunterteils startet, ermöglicht nun einen Zeitgewinn durch eine insgesamt schnellere Bewegung der Verpackungsschale, jedoch ohne die zwingende Notwendigkeit unvorteilhafter Beschleunigungen. Ebenso ist es möglich, bei besonders empfindlichen Produkten bei gleicher Taktleistung geringere Beschleunigungen als bisher auf die Verpackungsschale auszuüben.

Die Gestaltung des Verfahrensschritts zum Öffnen der Siegelwerkzeugkammer gemäß Variante B), bei welchem der Stützteller aus dem Siegelwerkzeugunterteil ausgefahren wird, während dieses sich nach unten bewegt, bedeutet aus denselben Gründen ebenfalls eine Zeitersparnis.

In einer vorteilhaften Variante greift der Greifer die versiegelte Verpackungsschale, während diese eine Abwärtsbewegung vollzieht. Es wird also nicht gewartet, bis die Verpackungsschale beim Öffnen der Siegelwerkzeugkammer zum Stillstand kommt, sondern der Greifer wird in die sich öffnende Siegelwerkzeugkammer frühzeitig hineinbewegt, so dass er die Verpackungsschale hält, noch bevor der Stützteller und damit die Verpackungsschale zum Stillstand kommen. Weist die Verpackungsschale einen schrägen Seitenrand auf, welcher von einem gewissen Umfang der Grundfläche sich nach außen auf einen größeren Umfang an der Oberseite vergrößert, so kann die Verpackungsschale in der Abwärtsbewegung in einen Zwischenraum zwischen Greifarmen des Greifers mit ihren Seitenflächen quasi eingelegt werden, und zwar bis zu der Höhe des passendes Umfangs. Das Greifen einer Verpackungsschale ist jedoch genauso auch bei senkrechten Seitenfächen möglich, indem eine gewisse Kraft auf diese ausgeübt wird. Genauso kann ein oberer Rand der Verpackungsschale auf den Greifarmen aufliegen.

Dadurch, dass der Greifer in den Bereich zwischen Siegelwerkzeugoberteil und Siegelwerkzeugunterteil einfährt und die Verpackungsschale greift, solange sie noch in Bewegung ist, kann die Taktzeit entsprechend verkürzt werden, oder alternativ, wie oben beschrieben, eine sanftere Abwärtsbewegung der Verpackungsschale realisiert werden.

Soll die Höhe des Greifers in Bezug zu den Zu- und Abförderbändern konstant gehalten werden, um beim Entladen der Siegelwerkzeugkammer gleichzeitig ein Beladen auszuführen, so ist es denkbar, die Greiferarme jeweils in zwei Abschnitte längs der Förderrichtung aufzuteilen, so dass sich ein zweiter Abschnitt stromabwärts weiter schließt und/oder weiter oben angeordnet ist als ein erster Abschnitt stromaufwärts und so die von oben kommende Verpackungsschale in einer höheren Position greift als eine auf dem Zuförderband stehende Verpackungsschale.

Bevorzugt greift der Greifer die versiegelte Verpackungsschale, während diese und das Siegelwerkzeugunterteil eine Abwärtsbewegung vollziehen. So bewegt sich der Greifer in den Bereich zwischen Siegelwerkzeugoberteil und Siegelwerkzeugunterteil, also die sich öffnende Siegelwerkzeugkammer, sobald ausreichend Platz vorhanden ist, und es wird nicht gewartet, bis das Siegelwerkzeugunterteil in der unteren Endposition angekommen ist. So sind Taktzeitverkürzungen von 150 - 200 ms möglich.

Zweckmäßig wird nach dem Greifen der Verpackungsschale mittels des Greifers nach dem Siegelvorgang der Stützteller nach unten gefahren, so dass seine Auflagefläche mit einem Zuförder- und/oder Abförderband fluchtet. Somit ist der Stützteller wieder in seine Ausgansposition zurückgekehrt, von der aus ein neuer Takt der Schalenverschließmaschine starten kann und der Greifer eine nächste Verpackungsschale von dem Zuförderband auf den Stützteller heben kann. Da das Zurückfahren des Stütztellers in die Ausgangsposition geschieht, noch während die versiegelte Verpackungsschale durch den Greifer auf das Abförderband bewegt wird, wird dafür keine zusätzliche Taktzeit benötigt und das Verfahren gegenüber bisherigen Betriebsweisen entsprechend beschleunigt.

In einer gängigen Variante befindet sich in einer obersten Position des Siegelwerkzeugunterteils der Stützteller in einer im Verhältnis zum Siegelwerkzeugunterteil abgesenkten Position, in welcher ein Rand der Verpackungsschale auf einer Schalenauflage aufliegt. So kann, wie oben beschrieben, die Siegelnaht ausgebildet werden. Dadurch, dass der Stützteller innerhalb des Siegelwerkzeugunterteils abgesenkt wird, muss dieser in der Aufwärtsbewegung einen entsprechend kleineren Weg zurücklegen, wodurch wieder eine entsprechende Einsparung der Taktzeit gegeben ist.

In einer weiteren Variante wird beim Ablegen der Verpackungsschale auf dem Stützteller das Siegelwerkzeugunterteil nach oben bewegt, so dass die Verpackungsschale zumindest teilweise zwischen die Randauflage gelangt. Der Stützteller bleibt also im Wesentlichen ortsfest und wird damit in Bezug zum Siegelwerkzeugunterteil abgesenkt. Die Randauflage dient dadurch in ihrer vertikalen Erstreckung seitlich des Stütztellers als Führung und verhindert ein Umkippen und Verrutschen der Verpackungsschale von dem Stützteller. Eine ebensolche Führung kann auch durch eine Schalenaufnahme, also eine Ausnehmung des Siegelwerkzeugunterteils, die mit ihren Rändern den Bewegungsbereich des Stütztellers umgrenzt, gegeben sein, wobei die Schalenaufnahme nicht oder nur indirekt als Randauflage dient.

Üblicherweise ist ein Hubweg des Stütztellers jeweils für Verpackungsschalen mit unterschiedlichen Höhen anpassbar. So kann die Schalenverschließmaschine für Verpackungsschalen unterschiedlicher Größe verwendet werden. Dabei muss lediglich die Ansteuerung des Antriebs, beispielsweise eines Servo- oder Schrittmotors, angepasst werden, um den Hubweg, also den vertikalen Fahrweg, des Stütztellers zu ändern.

Vorzugsweise wird die Verpackungsschale auf dem Stützteller mittels eines Unterdrucks angesaugt. Dazu können Öffnungen in der Auflagefläche des Stütztellers angeordnet sein, welche mit einem Unterdrucksystem in dem Fachmann bekannter Weise verbunden sind. So ist die Verpackungsschale zusätzlich fixiert und gegen ein Verrutschen gesichert, was insbesondere bei höheren Geschwindigkeiten vorteilhaft ist. Zudem können so auch besonders leichte Verpackungsschalen, beispielsweise gefertigt aus Pappkarton, sicher bewegt werden. Auch wenn der Stützteller soweit in das Siegelwerkzeugunterteil eingefahren ist, dass die Verpackungsschale mit ihren oberen Rändern auf der Randauflage und damit nicht mehr auf dem Stützteller aufliegt, kann der ausgebildete Unterdruck eine zusätzliche Stabilisierung der Verpackungsschale bewirken.

Die Verfahrensschritte sind im Rahmen dieser Beschreibung jeweils für die Verarbeitung einer Verpackungsschale pro Prozesstakt dargestellt; es versteht sich jedoch, dass auch gleichzeitig zwei oder mehr Verpackungsschalen verarbeitet werden können, wofür eine entsprechende Anzahl an Stütztellern vorhanden und der Greifer entsprechend gestaltet ist.

Die Erfindung bezieht sich zudem auf eine Schalenverschließmaschine, welche zum Ausführen eines Verfahrens gemäß der vorstehenden Beschreibung konfiguriert ist.

Im Folgenden werden die Ausführungsbeispiele eines Verfahrens zum Betrieb einer Schalenverschließmaschine anhand der Figuren näher beschrieben. Dabei zeigen
- Figur 1:: eine schematische Ansicht einer Schalenverschließmaschine,
- Figur 2A-2D:: jeweils eine schematische Ansicht verschiedener Verfahrensschritte beim Betrieb der Schalenverschließmaschine von Figur 1, wobei eine Variante beschrieben ist, welcher einer Kombination der Varianten A) und B) in Anspruch 1 entspricht.

Einander entsprechende Komponenten sind in den Figuren jeweils mit gleichen Bezugszeichen versehen.

Figur 1 zeigt eine Schalenverschließmaschine 1 mit einem Siegelwerkzeugunterteil 3 und einem Siegelwerkzeugoberteil 5, welche zusammen eine Siegelwerkzeugkammer 7 bilden, die in dieser Darstellung geöffnet ist. Ein Greifer 9 dient zum Bewegen einer Verpackungsschale 11 von einem Zuförderband 13 in den Innenraum 8 der Siegelwerkzeugkammer 7 auf einen am Siegelwerkzeugunterteil 3 angeordneten Stützteller 15 sowie nach dem Siegelprozess von dort auf ein Abförderband 17. Der Stützteller 15 wird von einem Antrieb 19, beispielsweise ein Servo- oder Schrittmotor, bewegt. Ein weiterer Antrieb 20 veranlasst die Bewegung des Siegelwerkzeugunterteils 3. Eine elektronische Steuerungseinheit 21 dient zum automatisierten Steuern der Antriebe 19, 20 sowie des Greifers 9 und gegebenenfalls weiterer Komponenten, wie beispielsweise des Zu- und des Abförderbands 13, 17 mittels entsprechender weiterer Antriebe. Im Siegelwerkzeugoberteil 5 ist eine Siegelplatte 23 angeordnet, welche in Bezug zum Siegelwerkzeugoberteil 5 vertikal verschiebbar ist, um eine Oberfolie 25 auf Ränder 27 der Verpackungsschale 11 anzudrücken und damit die Verpackungsschale 11 zu versiegeln. Dazu ist der Stützteller 15 soweit abgesenkt, dass die Ränder 27 auf einer Randauflage 29 des Siegelwerkzeugunterteils 3 aufliegen, wie in Figur 2C gezeigt. Der Greifer 9 umfasst zwei Greifarme 31, welche geöffnet und geschlossen bzw. angenähert werden, um eine Verpackungsschale 11 dazwischen zu klemmen, also zu greifen. Zu beachten ist, dass die vorliegende Abbildung lediglich schematisch das Konzept einer Schalenverschließmaschine 1 wiedergibt und die Komponenten tatsächlich in einer für die Funktionsweise sinnvollen Anordnung vorhanden sind. So ist insbesondere der Greifer 9 üblicherweise so angeordnet, dass er die Verpackungsschalen 11 aus einer zur Darstellung um 90° gedrehten Position, also senkrecht zu einer Längsrichtung der Förderbänder 13, 17, greift.

Figur 2A zeigt das Siegelwerkzeugunterteil 3 mit dem Stützteller 15, der eine Auflagefläche 16 aufweist, wobei der Stützteller 15 sich in einer Höhe befindet, sodass die Auflagefläche 16 mit dem Zu- und/oder Abförderband 13, 17 fluchtet. Der Greifer 9 hat eine Verpackungsschale 11 gegriffen und von dem Zuförderband 13 zum Stützteller 15 bewegt, um die Verpackungsschale 11 auf dem Stützteller 15 abzulegen, in dem sich der Greifer 9 öffnet.

Figur 2B zeigt den geöffneten Greifer 9, welcher sich in einer Nach-Außen-Bewegung aber immer noch im Bereich der Siegelwerkzeugkammer 7 befindet, so dass sich das Siegelwerkzeugunterteil 3 noch nicht nach oben bewegen kann, um die Siegelwerkzeugkammer 7 zu schließen. Währenddessen wird der Stützteller 15 bereits nach oben bewegt bis zu einer Höhe, die einem maximalen Hubweg Z zwischen einer untersten und einer obersten Position des Stütztellers 15 mit Bezug zum Siegelwerkzeugunterteil 3 entspricht.

Figur 2C zeigt den Greifer 9 aus dem Bereich der Siegelwerkzeugkammer 7 heraus bewegt, so dass sich das Siegelwerkzeugunterteil 3 und das Siegelwerkzeugoberteil 5 zu einer Siegelwerkzeugkammer 7 schließen können. Das Siegelwerkzeugunterteil 3 wurde mit hoher Geschwindigkeit nach oben in diese oberste Position nachgefahren. Aufgrund der zum Siegelwerkzeugunterteil 3 relativ langsameren Aufwärtsbewegung des Stütztellers 15 ist dieser in das Siegelwerkzeugunterteil 3 eingefahren. Dadurch liegt die Verpackungsschale 11 mit ihren Rändern 27 auf der Randauflage 29 auf, so dass die Verpackungsschale 11 mit der Oberfolie 25 versiegelt werden kann, indem die Oberfolie 25 mittels der Siegelplatte 23 auf die Ränder 27 aufgedrückt wird. Dabei ist der Stützteller 15 in seiner untersten Position, die damit auch den Hubweg Z bestimmt und von der Höhe H der Verpackungsschale 11 abhängt, da es ausreichend ist, den Stützteller 15 nur so weit einzufahren, bis die Verpackungsschale 11 mit ihren Rändern 27 gerade auf der Randauflage 29 aufliegt.

Figur 2D zeigt das Siegelwerkzeugunterteil 3 bereits wieder so weit nach unten gefahren, dass der Greifer 9 zwischen Siegelwerkzeugunterteil 3 und Siegelwerkzeugoberteil 5 einfahren kann um die verschlossene Verpackungsschale 11 zu greifen. Aufgrund der langsameren Bewegung des Stütztellers 15 im Vergleich zum Siegelwerkzeugunterteil 3 ist der Stützteller 15 aus dem Siegelwerkzeugunterteil 3 ausgefahren.

Der Stützteller 15 und damit die Verpackungsschale 11 kann sich weiterhin in einer Abwärtsbewegung befinden, während der Greifer 9 die Verpackungsschale 11 greift. Der Stützteller 15 vollzieht die Abwärtsbewegung so lange, bis er sich wieder in einer Ebene mit dem Siegelwerkzeugunterteil 3 und mit dem Zu- und/oder Abförderband 13, 17 und damit in der Ausgangsposition gemäß Figur 1 und 2A befindet.

Ausgehend von den oben dargestellten Ausführungsformen eines Verfahrens zum Betrieb einer Schalenverschließmaschine sind vielerlei Variationen desselben möglich. So können, wie bereits erwähnt, pro Arbeitstakt mehrere Verpackungsschalen 11 bewegt werden. Dazu ist der Greifer 9 so gestaltet, dass in einer Bewegung eine oder mehrere versiegelte Verpackungsschalen 11 in der Siegelwerkzeugkammer 7 und gleichzeitig eine oder mehrere offene Verpackungsschalen 11 auf dem Zuförderband 13 gegriffen werden und erstere sodann auf dem Abförderband 17 und letztere auf dem Stützteller 15 in der Siegelwerkzeugkammer 7 abgelegt werden.

## Patentansprüche

1. Verfahren zum Betrieb einer Schalenverschließmaschine (1), insbesondere eines Traysealers, umfassend folgende Verfahrensschritte:
Greifen einer Verpackungsschale (11), insbesondere Tray, mittels eines Greifers (9),
Ablegen der Verpackungsschale (11) auf einem Stützteller (15) im Bereich eines Innenraums (8) einer geöffneten Siegelwerkzeugkammer (7), welche ein Siegelwerkzeugoberteil (5) und ein Siegelwerkzeugunterteil (3) umfasst,
Versiegeln der Verpackungsschale (11) mit einer Oberfolie (25),
Greifen der Verpackungsschale (11) mittels des Greifers (9),
Ablegen der Verpackungsschale (11) abseits des Stütztellers (15),
**dadurch gekennzeichnet, dass**
nach dem Ablegen der Verpackungsschale (11) auf dem Stützteller (15) ein Anheben des Stütztellers (15) und der darauf befindlichen Verpackungsschale (11) sowie zumindest phasenweise gleichzeitiges Herausfahren des Greifers (9) aus dem Bereich des Innenraums (8) der Siegelwerkzeugkammer (7) folgt, und
ein Anheben des Siegelwerkzeugunterteils (3) bis zum Kontakt mit dem Siegelwerkzeugoberteil (5), um die Siegelwerkzeugkammer (7) zu schließen, wobei zumindest phasenweise gleichzeitig der Stützteller (15) eine relativ langsamere Aufwärtsbewegung als das Siegelwerkzeugunterteil (3) vollzieht und somit in das Siegelwerkzeugunterteil (3) einfährt, folgt.

2. Verfahren nach Anspruch 1, **dadurch gekennzeichnet, dass** der Greifer (9) die versiegelte Verpackungsschale (11) greift, während diese eine Abwärtsbewegung vollzieht.

3. Verfahren nach einem der vorangegangenen Ansprüche, **dadurch gekennzeichnet, dass** der Greifer (9) die versiegelte Verpackungsschale (11) greift, während diese und das Siegelwerkzeugunterteil (3) eine Abwärtsbewegung vollziehen.

4. Verfahren nach einem der vorangegangenen Ansprüche, **dadurch gekennzeichnet, dass** nach dem Greifen der Verpackungsschale (11) mittels des Greifers (9) nach dem Siegelvorgang der Stützteller (15) nach unten gefahren wird, so dass seine Auflagefläche (16) mit einem Zu- und/oder Abförderband (13, 17) fluchtet.

5. Verfahren nach einem der vorangegangenen Ansprüche, **dadurch gekennzeichnet, dass** in einer obersten Position des Siegelwerkzeugunterteils (3) sich der Stützteller (15) in einer im Verhältnis zum Siegelwerkzeugunterteil (3) abgesenkten Position befindet, in welcher ein Rand (27) der Verpackungsschale (11) auf einer Randauflage (29) aufliegt.

6. Verfahren nach einem der vorangegangenen Ansprüche, **dadurch gekennzeichnet, dass** beim Ablegen der Verpackungsschale (11) auf dem Stützteller (15) das Siegelwerkzeugunterteil (3) nach oben bewegt wird, so dass die Verpackungsschale (11) zumindest teilweise zwischen die Randauflage (29) gelangt.

7. Verfahren nach einem der vorangegangenen Ansprüche, **dadurch gekennzeichnet, dass** ein Hubweg (Z) des Stütztellers (15) jeweils für Verpackungsschalen (11) mit unterschiedlichen Höhen (H) anpassbar ist.

8. Verfahren nach einem der vorangegangenen Ansprüche, **dadurch gekennzeichnet, dass** die Verpackungsschale (11) auf dem Stützteller (15) mittels eines Unterdrucks angesaugt wird.

## Claims

1. A method for operating a tray sealing machine (1), in particular a tray sealer, comprising the following steps of the method:
gripping a packaging tray (11), in particular a tray, by means of a gripper (9),
placing the packaging tray (11) on a support plate (15) in the region of an interior space (8) of an open sealing tool chamber (7) which comprises an upper sealing tool part (5) and a lower sealing tool part (3),
sealing the packaging tray (11) with a top film (25),
gripping the packaging tray (11) with the gripper (9),
taking the packaging tray away from the support plate (15),
**characterized in that**
placement of the packaging tray (11) on the support plate (15) is followed by lifting of the support plate (15) and the packaging tray (11) positioned thereon as well as at the same time, at least at times, moving the gripper (9) out of the region of the interior space (8) of the sealing tool chamber (7), and
is followed by lifting of the lower sealing tool part (3) until contact is made with the upper sealing tool part (5) in order to close the sealing tool chamber (7), wherein at the same time, at least at times, the support plate (15) carries out a relatively slower upward movement than the lower sealing tool part (3) and in this manner moves into the lower sealing tool part (3).

2. The method as claimed in claim 1, **characterized in that** the gripper (9) grips the sealed packaging tray (11) while it carries out a downward movement.

3. The method as claimed in one of the preceding claims, **characterized in that** the gripper (9) grips the sealed packaging tray (11) while it and the lower sealing tool part (3) carry out a downward movement.

4. The method as claimed in one of the preceding claims, **characterized in that** after gripping the packaging tray (11) by means of the gripper (9) following the sealing procedure, the support plate (15) is driven downwards so that its loading surface (16) is flush with an infeed and/or discharge belt (13, 17).

5. The method as claimed in one of the preceding claims, **characterized in that** in an uppermost position of the lower sealing tool part (3), the support plate (15) is in a lower position with respect to the lower sealing tool part (3), in which a rim (27) of the packaging tray (11) is seated on a rim support (29).

6. The method as claimed in one of the preceding claims, **characterized in that** when the packaging tray (11) is placed on the support plate (15), the lower sealing tool part (3) is moved upwards so that at least a portion of the packaging tray (11) goes between the rim seats (29).

7. The method as claimed in one of the preceding claims, **characterized in that** a travel (Z) of the support plate (15) can be adjusted for respective packaging trays (11) with different heights (H).

8. The method as claimed in one of the preceding claims, **characterized in that** the packaging tray (11) is sucked onto the support plate (15) by a partial vacuum.

## Revendications

1. Procédé de fonctionnement d'une machine de scellage de barquettes (1), en particulier une operculeuse, comprenant les étapes de procédé suivantes consistant à :
saisir un plateau d'emballage (11), en particulier un plateau, au moyen d'une pince (9), placer le plateau d'emballage (11) sur une plaque de support (15) dans la zone d'un espace intérieur (8) d'une chambre d'outil de scellage ouverte (7) qui comprend une partie supérieure d'outil de scellage (5) et une partie inférieure d'outil de scellage (3), sceller le plateau d'emballage (11) avec un film supérieur (25),
saisir le plateau d'emballage (11) au moyen de la pince (9),
déposer le plateau d'emballage (11) en dehors de la plaque de support (15),
**caractérisé en ce que**
après le dépôt du plateau d'emballage (11) sur la plaque de support (15), survient un soulèvement de la plaque de support (15) et du plateau d'emballage (11) qui y est situé, et, au moins par phases, la pince (9) étant déplacée en même temps vers l'extérieur de la zone de l'espace intérieur (8) de la chambre d'outil de scellage (7), et survient un soulèvement de la partie inférieure d'outil de scellage (3) jusqu'au contact avec la partie supérieure d'outil de scellage (5) afin de fermer la chambre d'outil de scellage (7), en même temps, au moins par phases, la plaque de support (15) effectuant un mouvement vers le haut relativement plus lent que la partie inférieure d'outil de scellage (3) et entrant donc dans la partie inférieure d'outil de scellage (3).

2. Procédé selon la revendication 1, **caractérisé en ce que** la pince (9) saisit le plateau d'emballage (11) scellé pendant que ce dernier effectue un mouvement de descente.

3. Procédé selon l'une des revendications précédentes, **caractérisé en ce que** la pince (9) saisit le plateau d'emballage (11) scellé tandis que celui-ci et la partie inférieure d'outil de scellage (3) effectuent un mouvement de descente.

4. Procédé selon l'une des revendications précédentes, **caractérisé en ce qu'**après la saisie du plateau d'emballage (11) au moyen de la pince (9) après le processus de scellage, la plaque de support (15) est déplacée vers le bas de sorte que sa surface d'appui (16) soit en alignement avec une bande d'alimentation et/ou une bande d'évacuation (13, 17).

5. Procédé selon l'une des revendications précédentes, **caractérisé en ce que** dans une position la plus haute de la partie inférieure d'outil de scellage (3), la plaque de support (15) est dans une position abaissée par rapport à la partie inférieure d'outil de scellage (3), dans laquelle un bord (27) du plateau d'emballage (11) repose sur un support de bord (29).

6. Procédé selon l'une des revendications précédentes, **caractérisé en ce que** lorsque le plateau d'emballage (11) est déposé sur la plaque de support (15), la partie inférieure d'outil de scellage (3) est déplacée vers le haut de sorte que le plateau d'emballage (11) arrive au moins partiellement entre le support de bord (29).

7. Procédé selon l'une des revendications précédentes, **caractérisé en ce qu'**une course (Z) de la plaque de support (15) peut être adaptée respectivement à des plateaux d'emballage (11) de différentes hauteurs (H).

8. Procédé selon l'une des revendications précédentes, **caractérisé en ce que** le plateau d'emballage (11) est aspiré sur la plaque de support (15) au moyen d'une dépression.
